# EUROPÄISCHE PATENTSCHRIFT

(11) **EP 0 358 083 B1**
(45) Veröffentlichungstag und Bekanntmachung des Hinweises auf die Patenterteilung: **20.10.1993**
(21) Anmeldenummer: 89115876.8
(22) Anmeldetag: 29.08.1989
(51) Int. Cl.: B65D 51/20, B65D 3/10, B65D 3/26, B65D 5/70

(54) **Verpackung für Nahrungsmittel**
Package for a food product
Emballage pour produit alimentaire

(30) Priorität: 06.09.1988 DE 3830224
(43) Veröffentlichungstag der Anmeldung: 14.03.1990
(73) Patentinhaber: Tetra Laval Holdings & Finance SA, 1009 Pully (CH)
(72) Erfinder: Reil, Wilhelm, D-6142 Bensheim 1 (DE)
(74) Vertreter: Weber, Dieter, Dr.

(56) Entgegenhaltungen:
- EP-A- 0 052 261
- EP-A- 0 078 403
- EP-A- 0 229 984
- US-A- 3 734 393

## Beschreibung

Die Erfindung betrifft einen Verpackungsbehälter für Flüssigkeiten, Pasten oder dergleichen, insbesondere für Nahrungsmittel, entsprechend dem Oberbegriff von Patentanspruch 1. Ein derartiger Behälter ist z.B. aus EP-A-0052261 bekannt.

Für Nahrungsmittel, z.B. Marmeladen, Gelees oder dergleichen, sind zahlreiche Behältnisse bekannt. Im allgemeinen bestehen diese aus einem Glaskörper in Gestalt eines Bechers, der im oberen Bereich einen Verschluß in Form einer Schraubkappe aufweist.

Für Milch, Fruchtsäfte, Wein und dergleichen sind aber auch Verpackungsbehälter bekannt, die einen tubusförmigen Teil mit den vorstehend genannten Merkmalen aufweisen. Unter den zahlreichen Verpackungen für Milch oder dergleichen gibt es auch die verschiedensten Ausführungsformen von Verschlüssen, keiner der Verschlüsse ist aber als Schraubverschluß mit einer Schraubkappe ausgestaltet, zumal hierdurch die erforderliche Dichtigkeit der Packung nicht gewährleistet wäre.

Aufgabe der vorliegenden Erfindung ist die Schaffung eines Verpackungsbehälters für Flüssigkeiten, insbesondere Nahrungsmittel, der die eingangs genannten Merkmale aufweist und dennoch einen Schraubverschluß hat, der die notwendige Dichtigkeit besitzt und insbesondere nach ähnlichen Herstellungsverfahren zusammengestellt, gefüllt und verschlossen werden kann wie die Behälter für Milch, Fruchtsäfte und dergleichen.

Diese Aufgabe wird mit dem Verpackungsbehälter nach Anspruch 1 gelöst.

Ein aus Glas bestehender Marmeladenbehälter weist zwar auch in seinem oberen Bereich einen Ringkragen mit einem Außengewinde auf, dieser besteht aber aus Glas und ist sowohl bei der Herstellung als auch beim Gebrauch offen. Beim Lagern und Transport der bekannten Marmeladengläser erfolgt der erforderliche Verschluß durch den separaten Schraubdeckel mit Innengewinde, der auf den Ringkragen aufschraubbar ist und im allgemeinen mit geeigneten Dichtmitteln versehen ist, um für die Lagerung und den Transport das Marmeladen- oder Honiglas ausreichend dicht zu machen. Solche Dichtmittel, die insbesondere auch durch Festpressen des Schraubdeckels auf die Stirnkante des Ringkragens wirken und gegeben sind, können aber nicht bei Verpackungsbehältern erreicht werden, deren Verschluß aus Kunststoff ohne Trägermaterial ist und zudem an der Kante eines Papiertubus angespritzt ist. Die Kombination der an sich bekannten Merkmale miteinander führt also noch nicht zu einer Lösung der Aufgabe.

Gleichwohl strebt die Erfindung den an sich widersprüchlichen Lösungsweg an, indem nämlich ein durch die herausreißbare Verschlußwandung zunächst dichter Verschluß vorgesehen wird und zusätzlich die Merkmale eines Marmeladenglases erhält; nämlich für den Zustand, wenn der Endverbraucher nach erstmaligem Öffnen des Verpackungsbehälters die Verschlußwandung entfernt hat, so daß der neue Verpackungsbehälter von da an wie ein Marmeladenglas benutzt wird.

Der Vorteil besteht in erster Linie in der preiswerten Herstellung des neuen Verpackungsbehälters in großer Stückzahl auf Maschinen, auf denen auch Verpackungen für Milch, Säfte und dergleichen hergestellt werden können. Die Spritztechniken für das Anspritzen von Verschlüssen an tubusförmige Teile aus Papier sind bekannt. Außerdem besteht die Möglichkeit, den Ringkragen mit einem Außengewinde zu versehen, welches mit den Spritzwerkzeugen herstellbar und auch leicht entformbar ist.

Der Schraubdeckel kann wie bei den herkömmlichen Marmeladengläsern auf separaten Maschinen hergestellt und auf Lager gehalten werden. Diese Maschinen können sogar komplizierte Formen haben, so daß das Innengewinde des separaten Schraubdekkels mit Sicherheit passend zu dem Außengewinde des Ringkragens ausgestaltet werden kann. Der mit bekannten Maschinen mit hoher Leistung herstellbare Flüssigkeitsbehälter braucht lediglich in einer separaten Bearbeitungsstation mit dem Schraubdeckel verbunden zu werden. Alle anderen Herstellungsstufen und -verfahren sind die gleichen wie bei den Milchpackungen.

Dadurch ergibt sich eine als Massenprodukt herstellbare Pakkung für Marmeladen und dergleichen, die sowohl bei der Herstellung als auch bei der Lagerung, dem Transport und beim Verbraucher die erforderliche Dichtigkeit besitzt.

Die Verschlußwandung liegt in der durch die freie Kante des Ringkragens verlaufenden Ebene liegt. Der Ringkragen bildet bei dem gefüllten Verpackungsbehälter das oberste Teilstück, so daß die durch seine freie Kante oben verlaufende Ebene die im wesentlichen oberste Ebene der gesamten Verpackung darstellt. Dadurch lassen sich nicht nur einfache Spritzwerkzeuge herstellen, sondern es kann auch das optimale Volumen für den neuen Verpackungsbehälter erreicht werden. Die um etwa 360° längs der freien Kante des Ringkragens verlaufende Schwächungslinie zum Herausreißen der Verschlußwandung mittels der Greifeinrichtung ist damit ebenfalls sehr praktisch in einer Ebene liegend herstellbar und für den Benutzer zugänglich.

Vorteilhaft ist es für die Erfindung, wenn sich die Ringfläche des Verschlusses von der Kante des tubusförmigen Teils eben oder kegelstumpfförmig bis zur inneren Ansatzkante des Ringkragens erstreckt. Die der vorstehend genannten freien Kante des Ringkragens, die oben angeordnet ist, gegenüberliegende Kante am Ringkragen ist die eben erwähnte innere Ansatzkante, weil an dieser Kante der Ringkragen innen, d.h. nach unten zum Hauptbehälter hin, angesetzt ist. Von dieser inneren Ansatzkante an erstreckt sich radial nach außen die erwähnte Ringfläche des Verschlusses, die auch im Querschnitt gesehen bei der einen Ausführungsform eben und bei der anderen Ausführungsform kegelstumpfförmig bzw. schrägverlaufend sein kann. In beiden Fällen enthält die Ringfläche bezüglich des tubusförmigen Teils eine Komponente senkrecht zur Längsmittelachse des Tubus, so daß durch eine solche Ringfläche eine sehr günstige Versteifung des Verpackungsbehälters entsteht.

Bei den bekannten Marmeladengläsern ergibt sich die für den Verbraucher und auch Hersteller sowie Händler erforderliche Steifigkeit durch das Material, da im allgemeinen dickes Glas verwendet wird. Wenn der Fachmann dieses durch mit Kunststoff beschichtetes Papier ersetzen wollte, müßte er mit Recht erhebliche Zweifel hinsichtlich der Steifigkeit haben, insbesondere im oberen Bereich des Verschlusses. Durch die erwähnte Ringfläche erhält aber die obere Kante des tubusförmigen Teils die erforderliche Steifigkeit, denn die Kräfte innerhalb der Ringfläche stützen sich an der im allgemeinen kreisförmigen Kante des Tubus ab. Wenngleich von einer Ringfläche des Verschlusses die Rede ist, kann diese auch anders geformt sein, d.h. die obere Kante des tubusförmigen Teils kann auch vieleckig ausgestaltet sein. Der Außenrand des Verschlusses ist dann, wenn man in Längsrichtung des Tubus auf den Verschluß blickt, im wesentlichen vieleckig. Die bevorzugte Ausführungsform besteht aber aus einem runden Verschluß, der auf einen runden tubusförmigen Teil gespritzt wird.

Zweckmäßig ist es gemäß der Erfindung ferner, wenn die Verschlußwandung als Folie ausgebildet ist. Der Packungshersteller ist stets bestrebt, Material einzusparen. Dünne Wandungen sind zwar dicht, sie sind auch materialsparend, sie sind aber im allgemeinen nicht für den Endverbrauch geeignet, denn ein Marmeladenglas ohne Schraubdeckel, dessen Verschluß nur durch eine Folie oben abgedichtet ist, wäre zu leicht zu beschädigen. Erfindungsgemäß ist aber durch das Außengewinde am Ringkragen und die Verschraubungsmöglichkeit mit dem separaten Schraubdeckel ein ausreichender Schutz der Folie gewährleistet. Zum Befüllen von der Bodenseite des tubusförmigen Teils mit Marmelade, Honig oder anderen Nahrungsmitteln reicht aber die Festigkeit der Verschlußwandung als Folie aus. Nach dem Verschließen ist ohnehin vorgesehen, den Schraubdeckel aufzuschrauben, wobei die Griffeinrichtung und die Verschlußwandung, d.h. in diesem Falle die Folie, vollständig abgedeckt und damit auch gegen äußere Stöße oder Eindruckkräfte geschützt sind.

Es hat sich bei verschiedenen Packungen gezeigt, daß angespritzte Verschlüsse sich von den Ringkanten der tubusförmigen Teile ablösen oder wenigstens die stirnseitige, geschnittene und ohne Kunststoffschicht ungeschützte Kante des Tubus so freigelegt wird, daß Flüssigkeiten dort in die Papierfasern eindringen und die Verpackung zerstören können. Um diesen Problemen aus dem Weg zu gehen, ist es vorteilhaft wenn die Kante des tubusförmigen Teils sowohl stirnseitig als auch innen und außen mit Kunststoff umspritzt ist. Da für den Tubus und seinen Verschluß sowohl deckelseitig als auch bodenseitig nur die Spritzmaschine zur Herstellung des in Rede stehenden Verschlusses beachtet und geeignet ausgestaltet werden muß, können geeignete Maßnahmen zum vollständigen Umspritzen der freien Stirnkante des tubusförmigen Teils der Verpackung vorgesehen werden. Wie ein einseitig offener Ring umgreift der radial äußerste Teil des Verschlusses die stirnseitige Kante des tubusförmigen Teils und deckt dadurch nicht nur in sicherer Weise das Papier an den ungeschützten Stellen ab, sondern sorgt auch für eine besonders kräftige und sichere Verklebung durch Erwärmen von thermoplastischen Materialien, wenn solche verwendet werden. Außerdem ergibt sich durch dieses dreiseitige Umspritzen der Kante des tubusförmigen Teils eine gute Festigkeit sowohl deckelseitig für den tubusförmigen Teil selbst als auch für den angespritzten Verschluß. Gerade bei der Handhabung eines Marmeladenglases wünscht der Verbraucher deckelseitig eine gute Stabilität eines solchen Verpackungsbehälters.

Bei der Erfindung ist die Greifeinrichtung als diagonal über die Verschlußwandung verlaufender und an beiden Enden befestigter Strang ausgebildet. Greifeinrichtungen zum Herausreißen von Folien oder Verschlußfeldern sind vielfältig bekannt. Solche Greifeinrichtungen kann man sich als Haken, Ösen, Schlaufen oder dergleichen vorstellen. Bei gewissen Flüssigkeitspackungen ist auch schon vorgesehen, die Verschlußwandung durch einen Greifring, der an einer Stelle des Kreises angreift, herauszureißen. Erfindungsgemäß ist nun die diagonale Anordnung und in Draufsicht geradlinige Ausgestaltung der Greifeinrichtung in Strangform gewählt, weil dadurch nicht nur die Angriffsmöglichkeit der Greifeinrichtung an der herauszureißenden Verschlußwandung verbessert wird, sondern eine solche strangförmige Greifeinrichtung kann auch besser von dem Schraubdeckel abgedeckt werden. Der wohl wichtigste Vorteil besteht aber ferner darin, daß die Mitte des Stranges als Zentrum für eine Materialeinfließstelle für den Kunststoff dient, aus dem der ganze Verschluß hergestellt ist. Die Herstellungsmaschine verwendet also die strangförmige Greifeinrichtung bzw. den hierfür vorgesehenen Kanal zum Einfließen des noch flüssigen Kunststoffes zur Bildung des Verschlusses bei seinem Anspritzen an der Kante des tubusförmigen Teils.

Zweckmäßig ist es gemäß der Erfindung auch, wenn der tubusförmige Teil an der verschlußseitigen Kante rund und am gegenüberliegenden Ende viereckig und über Faltlaschen verschlossen ist. Es ist für den Fachmann verständlich, daß runde Werkzeuge technisch besser beherrschbar als vieleckige sind, so daß schon von daher eine runde Form am verschlußseitigen Ende des tubusförmigen Teils angestrebt wird. Außerdem soll der neue Verpackungsbehälter als Marmeladenbehälter verwendbar sein, und der Endverbraucher wünscht ebenfalls praktische Entleerungsöffnungen, die in runder Gestalt in der Praxis gute Erfolge gezeigt haben. Da der Hauptkörper des Verpackungsbehälters aus mit Kunststoff beschichtetem Papier oder dergleichen besteht, damit das Papier oder der Karton nicht flüssigkeitsdurchlässig wird, kann der bodenseitige Verschluß des tubusförmigen Teils anders ausgestaltet werden als deckelseitig. Das Verschließen von Kartons oder Papierpackungen für Milch durch Faltungen und Laschen mit nachfolgender Wärmeversiegelung ist bekannt. Diesen Vorteil kann sich die Erfindung zueigen machen, woraus sich der weitere Vorteil bei der Herstellung ergibt, daß der beidseitig offene Tubus deckelseitig mit dem Verschluß verbunden, dann vom Boden her gefüllt wird, wobei danach der Boden verschlossen ist, und erst danach (oder selbstverständlich auch in einem vorhergehenden Arbeitsgang) kann der separate Schraubdeckel auf den Verschluß aufgeschraubt werden. Man erkennt, daß die folienartige Verschlußwandung hier eine besonders praktische Herstellung von gefüllten Marmeladenbehältern aus Papier und Kunststoff erlaubt.

Weitere Vorteile und Anwendungsmöglichkeiten der vorliegenden Erfindung ergeben sich aus den folgenden Zeichnungen in Verbindung mit der nachfolgenden Beschreibung bevorzugter Ausführungsbeispiele. Es zeigen:
- Figur 1: eine vertikale Querschnittsansicht durch den separaten Schraubdeckel mit Innengewinde,
- Figur 2: eine abgebrochene Vertikalschnittansicht durch einen Behälter mit Verschluß ohne aufgeschraubten Schraubdeckel bei einer ersten Ausführungsform,
- Figur 3: die gleiche Darstellung wie bei Figur 2, jedoch bei einer zweiten Ausführungsform mit kegelstumpfförmiger Ringfläche,
- Figur 4: eine Draufsicht auf den Verschluß der Packung, nachdem der Schraubdeckel entfernt ist und
- Figur 5: eine in der Mitte abgebrochene, perspektivische Gesamtdarstellung eines Verpackungsbehälters mit Verschluß nach dem Entfernen des Schraubdeckels.

Der in Figur 1 dargestellte Schraubdeckel 1 hat die Gestalt eines einseitig geschlossenen Zylinders mit Innengewinde 2. Der Schraubdeckel 1 ist also oben geschlossen und unten offen, um auf ein Außengewinde 3 eines Ringkragens 4 eines allgemein mit 5 bezeichneten Verschlusses aufgeschraubt zu werden.

In Figur 5 sieht man perspektivisch den Gesamtbehälter mit dem tubusförmigen Teil 6, der bodenseitig im Querschnitt viereckig ist und daher längs der vier Seitenfaltkanten und der Stirnkanten, von denen nur die Kanten 7 und 8 gezeigt sind, gefaltet und unter Bildung nicht dargestellter dreieckförmiger Lappen bodenseitig verschlossen ist. Am gegenüberliegenden deckelseitigen Ende befindet sich - besonders deutlich sichtbar in den Figuren 2 und 3 - die obere stirnseitige freie Kante 9 des tubusförmigen Teils 6, die bei der hier dargestellten Ausführungsform kreisrund ist und eine erste innere Ebene 10 vorgibt.

Der in Figur 4 in Draufsicht und in den Figuren 2 und 3 im Querschnitt gezeigte Verschluß 5 ist im Bereich dieser Kante 9 des tubusförmigen Teils 6 an letzterem angespritzt, derart, daß sowohl die stirnseitige Kante 9 des tubusförmigen Teils 6 (in den Figuren 2 und 3 oben) wie auch der Ringbereich außerhalb und innerhalb derselben, die mit 11 und 12 bezeichnet sind, umspritzt sind. Dadurch ist eine feste Verankerung des Verschlusses 5 am deckelseitigen Ende des tubusförmigen Teils 6 vorgegeben. Ausgehend von dieser Verankerungsumspritzung längs der Kante 9 schließt sich eine Ringfläche 13 an, die man bei der ersten Ausführungsform nach den Figuren 2, 4 und 5 als eben, nämlich etwa in oder parallel zur Ebene 10 liegend erkennt.

Bei der anderen Ausführungsform nach Figur 3 ist diese Ringfläche mit 13′ bezeichnet und hat Kegelstumpfform. Hierin allein unterscheidet sich übrigens die Ausführungsform der Figur 3 von der der Figur 2.

Die Ringfläche 13 und 13′ endet innen in einer kreisförmigen Kante 14, welche gleichzeitig die oben erwähnte innere Ansatzkante des Ringkragens 4 ist. Vom Inneren der Verpackung her gesehen schließt nämlich im Bereich dieser Kante 14 der kreisförmige Ringkragen 4 nach außen und oben an. Aus den Figuren erkennt man das Außengewinde 3 dieses Ringkragens 4.

Nach außen und oben hin schließt der Ringkragen 4 in einer freien Kante 15 ab, wobei diese ebenfalls kreisförmige freie Kante 15 eine parallel zur Ebene 10 verlaufende Ebene vorgibt, in welcher die Verschlußwandung 16 liegt. Sie ist über eine sich über 360° erstreckende Schwächungslinie 17 mit dem Ringkragen 5 verbunden. Die Schwächungslinie 17 ist an den beiden Enden 18 und 19 einer strangförmigen Greifeinrichtung 20 zur Bildung von Angreifpunkten unterbrochen, d.h. das Material ist an den Stellen 18 und 19 stärker als im Bereich der Schwächungslinie 17 ausgebildet. Das Zentrum 21 des Greifstranges 20 dient gleichzeitig als Materialeinfließstelle für den Kunststoff bei der Herstellung. Man sieht also, wie der Greifstrang 20 quer über die gesamte Verschlußwandung 16 diagonal verläuft.

Für die Herstellung des neuen Verpackungsbehälters wird zunächst der Papiertubus 6 erstellt, der zunächst an beiden Seiten offen ist und am bodenseitigen Ende die Falt- und Prägelinien hat, von denen in Figur 5 nur die Linien 7 und 8 bezeichnet sind, um den Klotzbodenverschluß herstellen zu können. Dieser beidseitig offene Tubus wird dann an der Kante 9 mit dem Verschluß 5 durch Anspritzen verschlossen, danach auf den Kopf gestellt, gefüllt und längs der erwähnten Faltlinien verschlossen und versiegelt. Danach wird die Schraubkappe 1 auf das Außengewinde 3 geschraubt, wobei sowohl der strangförmige Griff 20 als auch die Verschlußwandung 16 vollständig abgedeckt und damit geschützt sind.

Der auf diese Weise erstellte Verpackungsbehälter kann gelagert und transportiert werden.

Der Endverbraucher schraubt zunächst die Schraubkappe 1 ab, ergreift die strangförmige Greifeinrichtung 20 und reißt die Verschlußwandung 16 heraus. Dadurch hat der Behälter eine Öffnung wie ein Marmeladenglas und besitzt dennoch einen recht steifen Verschluß 5.

## Patentansprüche

1. Verpackungsbehälter für Flüssigkeiten, Pasten oder dergleichen, insbesondere für Nahrungsmittel, mit einem bodenseitig verschlossenen tubusförmigen Teil (6), der aus mit Kunststoff beschichtetem Papier oder dergleichen besteht und an den deckelseitig ein Verschluß (5) aus Kunststoff ohne Trägermaterial angespritzt ist, der eine Ringfläche (13, 13') mit einer zentrischen Öffnung besitzt, die von einem hervorstehenden Ringkragen (4) umgeben ist, der kopfseitig (15) mit einer Verschlußwandung (16) versehen ist, die eine Schwächungslinie (17) mit zugehöriger Greifeinrichtung (20) aufweist, gekennzeichnet durch nachstehende Merkmale:
a) die Öffnung erstreckt sich marmeladenglasartig über den überwiegenden Teil der Deckelseite,
b) der Ringkragen (4) ist mit einem Außengewinde (3) versehen, dessen verschlußwandseitige freie Kante (15) in eine ebene Fläche ausläuft, und auf das ein separater Schraubdeckel (1) mit Innengewinde (2) unter Abdeckung von Verschlußwandung (16) sowie Greifeinrichtung (20) in dichtendem Eingriff mit der ebenen Fläche an der freien Kante (15) aufschraubbar ist,
c) die Greifeinrichtung (20) ist als diagonal über die Verschlußwandung (16) verlaufender, und an beiden Enden (18, 19) im Bereich der Schwächungslinie (17) befestigter Strang zum Herausreißen der Verschlußwandung ausgebildet.

2. Verpackungsbehälter nach Anspruch 1, dadurch gekennzeichnet, daß die Ringfläche (13) eine ebene Fläche senkrecht zur Tubuslängsachse ist.

3. Verpackungsbehälter nach Anspruch 1, dadurch gekennzeichnet, daß die Ringfläche (13) sich kegelstumpfartig von der deckelseitigen Kante (9) des Tubus zum Ringkragen (4) erstreckt.

4. Verpackungsbehälter nach einem der Ansprüche 1 bis 3, dadurch gekennzeichnet, daß die Verschlußwandung (16) als Folie ausgebildet ist.

5. Verpackungsbehälter nach einem der Ansprüche 1 bis 4, gekennzeichnet durch eine Verankerungsumspritzung des Verschlusses, indem die deckelseitige Kante (9) des tubusförmigen Teiles sowohl stirnseitig als auch innen und außen mit Kunststoff umspritzt ist.

6. Verpackungsbehälter nach einem der Ansprüche 1 bis 5, dadurch gekennzeichnet, daß der tubusförmige Teil (6) an der verschlußseitigen Kante (9) rund und am gegenüberliegenden Ende viereckig (7,8) und über Faltlaschen verschlossen ist.

## Claims

1. A packaging container for liquids, pastes or the like, particularly for foodstuffs, having, closed at the bottom, a tube-shaped part (6) which consists of a plastics-lined paper or the like and in that at the top end a fastening (5) of synthetic plastics material is integrally moulded with no carrier material and which has an annular surface (13, 13') enclosed by a projecting annular collar (4) the head end (15) of which is provided with a closure wall (16) having a line of weakness (17) with an associated gripper device (20), characterised by the following features:
a) the aperture extends like a jam jar along the major part of the top,
b) the annular collar (4) is provided with an external screw thread (3) of which the free edge (15) on the closure wall side runs out into a plane surface and onto which it is possible to screw a separate cap (1) having an internal screw thread (2), covering the closure wall (16) and the gripper device (20), in sealing-tight engagement with the plane surface at the free edge (15),
c) the gripper device (20) is constructed as, extending diagonally over the closure wall (16) and fixed at both ends (18, 19) in the region of the line of weakness (17), a thickened portion by which the closure wall can be torn out.

2. A packaging container according to claim 1, characterised in that the annular surface (13) is a plane surface at right-angles to the longitudinal axis of the tube.

3. A packaging container according to claim 1, characterised in that the annular surface (13) extends in frustoconical fashion from the top edge (5) of the tube as far as the annular collar (4).

4. A packaging container according to one of claims 1 to 3, characterised in that the closure wall (16) is constructed as a film.

5. A packaging container according to one of claims 1 to 4, characterised by the fact that the closure is anchored in that synthetic plastics material is injected around the top edge (9) of the tube-shaped part, both on the end face and also on the inner and outer surfaces.

6. A packaging container according to one of claims 1 to 5, characterised in that the tube-shaped part (6) is round at the closure edge (9), is quadrilateral at the opposite end (7, 8) and is closed by means of folded tabs.

## Revendications

1. Récipient d'emballage pour des liquides, des pâtes ou analogues, notamment pour des denrées alimentaires, comportant une partie tubulaire (6) fermée côté fond et qui est constituée par un papier enduit d'une matière synthétique ou analogue et à laquelle est moulé par injection, côté couvercle, un dispositif de fermeture (5) réalisé en matière synthétique sans matériau de support et qui possède une surface annulaire (13, 13') comportant une ouverture centrée, qui est entourée par un collet annulaire saillant (4), qui comporte, côté tête (15), une paroi de fermeture (16), qui présente une ligne d'affaiblissement (17) avec un dispositif de préhension (20) associé, caractérisé par les caractéristiques suivantes:
a) l'ouverture s'étend, comme dans le cas d'un pot à confiture en verre, au-dessus de la majeure partie du côté du couvercle,
b) le collet annulaire (4) comporte un filetage extérieur (3), dont le bord libre (15), situé du côté de la paroi de fermeture, se termine par une surface plane, et sur lequel le couvercle vissable séparé (1) comportant un filetage intérieur (2) peut être vissé tout en recouvrant la paroi de fermeture (16) ainsi que le dispositif de préhension (20) et en s'appliquant de façon étanche par sa surface plane contre le bord libre (15),
(c) le dispositif de préhension (20) est réalisé sous la forme d'une barrette qui s'étend en diagonale au-dessus de la paroi de fermeture (16) et est fixée, aux deux extrémités (18, 19), dans la zone de la ligne d'affaiblissement (17) et sert à permettre l'arrachement de la paroi de fermeture.

2. Récipient d'emballage selon la revendication 1, caractérisé en ce que la surface annulaire (13) est une surface plane perpendiculaire à l'axe longitudinal du tube.

3. Récipient d'emballage selon la revendication 1, caractérisé en ce que la surface annulaire (13) s'étend avec une forme tronconique depuis le bord (9), situé du côté du couvercle, du tube jusqu'au collet annulaire (4).

4. Récipient d'emballage selon l'une des revendications 1 à 3, caractérisé en ce que la paroi de fermeture (16) est réalisée sous la forme d'une feuille.

5. Récipient d'emballage selon l'une des revendications 1 à 4, caractérisé par un enrobage par injection d'ancrage du dispositif de fermeture, consistant en ce que le bord (9), situé du côté du couvercle, de la partie de forme tubulaire est enrobé par injection par une matière plastique aussi bien frontalement qu'intérieurement et extérieurement.

6. Récipient d'emballage selon l'une des revendications 1 à 5, caractérisé en ce que la partie tubulaire (6) est fermée circulairement au bord (9) situé du côté du dispositif de fermeture et avec une configuration carrée (7, 8) à l'extrémité opposée, et par l'intermédiaire de pattes repliables.
